# FASCICULE DE BREVET EUROPEEN

(11) **EP 1 043 236 B1**
(45) Date de publication et mention de la délivrance du brevet: **15.12.2004**
(21) Numéro de dépôt: 00470006.8
(22) Date de dépôt: 07.04.2000
(51) Int. Cl.: B65D 1/02

(54) **Fond de bouteille en plastique bi-étiré**
Flaschenboden aus biaxial-gestrecktem Kunststoff
Biaxially stretched plastic bottle bottom

(30) Priorité: 08.04.1999 FR 9904557
(43) Date de publication de la demande: 11.10.2000
(73) Titulaire: Perrier Vittel Management et Technologies, 92130 Issy les Moulineaux (FR)
(72) Inventeur: Denis, Gérard, 88500 Ambacourt (FR)
(74) Mandataire: Poupon, Michel

(56) Documents cités:
- WO-A-98/29314
- US-A- 4 525 401
- US-A- 5 024 340
- US-A- 5 648 133
- PATENT ABSTRACTS OF JAPAN vol. 1996, no. 06, 28 juin 1996 (1996-06-28) & JP 08 039656 A (NISSEI ASB MACH CO LTD), 13 février 1996 (1996-02-13)

## Description

La présente invention concerne un perfectionnement apporté aux bouteilles en plastique ainsi qu'au procédé et à l'outillage utilisés pour leur fabrication.

De telles bouteilles sont obtenues par soufflage de préformes, elles-mêmes obtenues par injection moulage.

Le fond d'une bouteille présente une face d'appui, plous ou moins concave, comportant éventuellement une pluralité de nervures de raidissement disposées radialement en direction d'une légère dépression centrale où est situé le point d'injection.

Cette dépression de forme sensiblement bombée ou hémisphérique constitue une zone de fragilité autour de laquelle se situe une zone annulaire de matière amorphe. Les nervures ne peuvent, par conséquent, déboucher dans cette dépression centrale.

L'art antérieur cite le document D₁ : JP-A-08 039656 faisant état de régions bi-étirées qui s'étendent radialement, signifiant que le fond n'est pas bi-étiré en totalité, et le document D₂ : US-A-5 648 133 montrant en sa figure 3 un fond de bouteille dont la masse volumique varie de 1,365 à 1,385 g/cm3, signifiant que ledit fond n'est pas bi étiré au maximum des possibilités.

Dans le but de réaliser un gain de poids sur la bouteille, la demanderesse a cherché à diminuer la partie amorphe du fond de la bouteille, ce que l'on ne savait réaliser jusqu'à présent sans entraîner une diminution de la résistance à la chute et une diminution de la résistance à la compression verticale.

La demanderesse a non seulement réussi à résoudre ce problème sans diminution de résistance, mais elle est allée au-delà car elle propose une solution permettant de diminuer la partie amorphe tout en augmentant la résistance.

Pour cela elle est allée à l'encontre des idées reçues.

Une première idée reçue consiste à penser qu'il est impossible de supprimer cette partie amorphe sans nuire à la solidité de la bouteille.

Une deuxième idée reçue consiste à penser que des nervures dont le profil présenterait des angles vis seraient inévitablement cause de fragilité.

L'invention consiste en une bouteille de plastique obtenue par soufflage dans une préforme, elle-même obtenue préalablement par injection moulage, et composée principalement d'un corps tubulaire, par exemple cylindrique, réuni au fond de la bouteille, ledit fond comportant une assise plane et éventuellement des nervures de raidissement disposées en étoile en direction du point d'injection situé dans une dépression centrale du fond, caractérisée en ce que le fond est bi-étiré dans sa totalité et en ce que :
- d'une part la dépression centrale présente la forme d'un cratère avec une paroi latérale en forme sensiblement de tronc de cône, d'angle au sommet compris entre 20° et 45°, une zone supérieure centrale sensiblement circulaire dans laquelle se trouve le point d'injection, une gorge annulaire entourant ladite zone,
- et d'autre part en ce que au moins une partie des nervures débouche dans la paroi latérale du cratère.

De préférence, le fond de la bouteille selon l'invention présente en tout point une épaisseur inférieure à 1 mm.

En outre les nervures de raidissement débouchent dans la dépression centrale et présentent au moins une arête vive.

On comprendra mieux l'invention à l'aide de la description qui suit d'un modèle de bouteille à fond circulaire, non limitatif de l'invention, faite en référence aux figures annexées suivantes :
- **La figure 1** montre, en vue de dessous, un fond conforme à l'invention pour bouteille ronde standard,
- **La figure 2** montre, vu en coupe selon A-A, le fond de la figure 1,
- **La figure 3** montre une section selon B-B de la figure 2.

Le fond (1) représenté en figure 1 comporte une face d'appui (2) avec un plan d'assise circulaire (4), des nervures principales (7) de raidissement, par exemple cinq, disposées radialement en direction du centre des nervures supplémentaires plus courtes (9), et une dépression centrale, comportant le point d'injection (5).

Conformément à l'invention, la dépression centrale présente la forme d'un cratère (6) avec une paroi latérale en forme sensiblement de tronc de cône, d'angle au sommet compris entre 20° et 45°, une zone supérieure centrale (3) sensiblement circulaire dans laquelle se trouve le point d'injection, et une gorge annulaire entourant ladite zone centrale.

En outre, au moins une partie des nervures, ici les nervures principales (7), ont une extrémité débouchant dans la paroi latérale du cratère, l'autre extrémité débouchant dans l'arrondi périphérique (8) du fond (1).

Des nervures supplémentaires (9) plus courtes, sont prévues de façon connue en soi, entre les nervures principales.

De préférence l'angle au sommet du cratère vaut sensiblement 40°.

En éloignant ainsi le point d'injection par rapport au fond de la bouteille, on a pu étirer totalement le fond, supprimer la zone amorphe, diminuer l'épaisseur du fond qui ne dépasse en aucun point 1 mm, alléger la bouteille par gain de matière et réaliser des nervures débouchantes pour augmenter les propriétés mécaniques de la bouteille.

La zone supérieure centrale sera la plus petite possible et de préférence de diamètre égal à celui de la canne de soufflage.

Les nervures (7,9) présentent un profil triangulaire avec une arête vive au sommet dont l'angle est compris entre 50° et 75°, de préférence 70° (voir figure 3).

D'autres profils d'arêtes seraient possibles.

L'invention s'applique quelle que soit la forme du fond et/ou la contenance de la bouteille.

Pour l'exemple d'une bouteille de 1 litre représentée sur les figures, le poids du fond est de 3,4 g avec une résistance à la compression verticale de 69 daN, contre 5 g pour 50 daN dans l'art antérieur.

Les résultats obtenus sont rendus possibles par un taux d'étirage important de la matière lors de l'étape de soufflage de la préforme, de façon à permettre des temps de cycles très courts (plus de 1500 bouteilles/h). Le taux d'étirage surfacique doit être supérieur ou égal à 12 et de préférence voisin de 15.

Par ailleurs, on utilise un outillage approprié, à savoir un outillage dont le fond comporte une forme complémentaire de celle du fond de la bouteille à façonner, et possédant par conséquent des nervures en saillie, avec des arêtes vives, ce qui est entièrement à l'encontre des habitudes du métier. Le fond de l'outillage devra également être réalisé en matériau très bon conducteur de la chaleur pour l'efficacité du refroidissement.

## Revendications

1. Bouteille de plastique obtenue par soufflage dans une préforme, elle-même obtenue préalablement par injection moulage, et composée principalement d'un corps tubulaire, par exemple cylindrique, réuni au fond (1) de la bouteille (3), ledit fond comportant une assise plane et éventuellement des nervures de raidissement disposées en étoile en direction du point d'injection (5) situé dans une dépression centrale du fond (1), **caractérisée en ce que** le fond est bi-étiré dans sa totalité et **en ce que**
- d'une part la dépression centrale présente la forme d'un cratère avec une paroi latérale en forme sensiblement de tronc de cône, d'angle au sommet compris entre 20° et 45°, une zone supérieure centrale sensiblement circulaire dans laquelle se trouve le point d'injection, une gorge annulaire entourant ladite zone,
- et d'autre part **en ce que** au moins une partie des nervures débouche dans la paroi latérale du cratère.

2. Bouteille selon l'une des revendications 1, **caractérisée en ce que** le fond présente en tout point une épaisseur inférieure à 1 mm.

3. Bouteille selon l'une des revendications 1 à 2, **caractérisée en ce que** l'angle au sommet du cratère vaut sensiblement 40°.

4. Bouteille selon l'une des revendications 1 à 3, **caractérisée en ce que** la zone supérieure centrale présente un diamètre sensiblement égal à celui de la canne de soufflage.

5. Bouteille selon l'une des revendications 1 à 4, **caractérisée en ce que** le profil des nervures présente au moins une arête vive.

6. Bouteille selon la revendication 5, **caractérisée en ce que** les nervures présentent un profil avec un angle au sommet compris entre 50° et 75°.

7. Bouteille selon la revendication 6, **caractérisée en ce que** les nervures présentent un profil avec un angle au sommet de 70°.

8. Bouteille selon l'une des revendications 5 à 7, **caractérisée en ce que** le profil est triangulaire.

9. Procédé pour la fabrication d'une bouteille plastique selon l'une des revendications 1 à 8, comportant principalement une étape d'injection-moulage d'une préforme puis une étape de soufflage de la préforme, **caractérisé en ce que** le taux d'étirage de la matière lors de l'étape de soufflage est au moins égale à 12.

10. Procédé selon la revendication 9, **caractérisé en ce que** le taux d'étirage de la matière lors de l'étape de soufflage est voisin de 15.

11. Outillage pour la fabrication d'une bouteille en plastique, **caractérisé en ce que** le fond de l'outillage présente une forme complémentaire à celle du fond de la bouteille selon l'une au moins des revendications 2 à 8.

12. Outillage selon la revendication 11, **caractérisé en ce que** son fond est réalisé dans un matériau très bon conducteur de la chaleur.

## Claims

1. Plastic bottle produced by blowing into a preformed item, itself previously produced by injection-moulding, and principally comprising a tubular, for example cylindrical, body, joined to the base (1) of the bottle (3), said base including a planar seat and possibly stiffening ribs disposed in a star shape in the direction of the injection point (5) situated in a central depression of the base (1), **characterised in that** the base is biaxially stretched in its entirety, and **in that**
- on the one hand, the central depression has the shape of a crater, with one lateral wall substantially in the shape of a truncated cone, with an angle of between 20° and 45° at the vertex, a substantially circular central upper area in which is situated the injection point, and an annular groove surrounding said area,
- and, on the other hand, **in that** at least some of the ribs extend into the lateral wall of the crater.

2. Bottle according to claim 1, **characterised in that** the base has a thickness of less than 1 mm at every point.

3. Bottle according to one of claims 1 to 2, **characterised in that** the angle at the vertex of the crater is substantially 40°.

4. Bottle according to one of claims 1 to 3, **characterised in that** the central upper area has a diameter substantially equal to that of the blow rod.

5. Bottle according to one of claims 1 to 4, **characterised in that** the profile of the ribs has at least one sharp edge.

6. Bottle according to claim 5, **characterised in that** the ribs have a profile with an angle at the vertex of between 50° and 75°.

7. Bottle according to claim 6, **characterised in that** the ribs have a profile with an angle at the vertex of 70°.

8. Bottle according to one of claims 5 to 7, **characterised in that** the profile is triangular.

9. Method of manufacturing a plastic bottle according to one of claims 1 to 8, principally comprising a step of injection-moulding a preformed item, then a step of blowing the preformed item, **characterised in that** the stretching rate of the material during the blowing step is at least equal to 12.

10. Method according to claim 9, **characterised in that** the stretching rate of the material during the blowing step is close to 15.

11. Apparatus for manufacturing a bottle formed from plastic, **characterised in that** the base of the apparatus has a shape complementary to that of the base of the bottle according to at least one of claims 2 to 8.

12. Apparatus according to claim 11, **characterised in that** its base is made from a material which is a very good conductor of heat.

## Patentansprüche

1. Kunststoffflasche, die durch Blasen aus einer Vorform erhalten ist, welche wiederum zuvor durch Spritzgießen bereitgestellt wurde, und die im wesentlichen aus einem rohrartigen, beispielsweise zylindrischen, am Boden (1) der Flasche (3) zusammengeführten Körper zusammengesetzt ist, wobei der Boden ein flaches Grundteil und gegebenenfalls Versteifungsrippen aufweist, die sternförmig in Richtung des Injektionspunktes (5) ausgerichtet sind, der in einer mittigen Vertiefung des Bodens (1) angeordnet ist, **dadurch gekennzeichnet, dass** der Boden in seiner Gesamtheit zweifach gereckt ist und dass
- zum einen die mittige Vertiefung die Gestalt eines Kraters mit einer seitlichen Wand in Gestalt in etwa eines Kegelstumpfes mit einem Scheitelwinkel zwischen 20° und 45°, einen oberen, in etwa kreisförmigen zentralen Bereich, in dem sich der Injektionspunkt befindet, und eine den Bereich umgebende ringförmige Rinne aufweist,
- und zum anderen dass wenigstens ein Teil der Rippen in der seitlichen Wand des Kraters mündet.

2. Flasche nach Anspruch 1, **dadurch gekennzeichnet, dass** der Boden ein jedem Punkt eine Dicke von weniger als 1 mm aufweist.

3. Flasche nach Anspruch 1 oder 2, **dadurch gekennzeichnet**, das der Scheitelwinkel des Kraters in etwa 40° beträgt.

4. Flasche nach einem der Ansprüche 1 bis 3, **dadurch gekennzeichnet, dass** der obere mittige Bereich einen Durchmesser aufweist, der in etwa gleich dem der Blaspfeife ist.

5. Flasche nach einem der Ansprüche 1 bis 4, **dadurch gekennzeichnet, dass** das Profil der Rippen wenigstens einen scharfen Grat aufweist.

6. Flasche nach Anspruch 5, **dadurch gekennzeichnet, dass** die Rippen ein Profil mit einem Scheitelwinkel zwischen 50° und 75° aufweisen.

7. Flasche nach Anspruch 6, **dadurch gekennzeichnet, dass** die Rippen ein Profil mit einem Scheitelwinkel von 70° aufweist.

8. Flasche nach einem der Ansprüche 5 bis 7, **dadurch gekennzeichnet, dass** das Profil dreieckig ist.

9. Verfahren zum Herstellen einer Kunststoffflasche nach einem der Ansprüche 1 bis 8, das im wesentlichen einen Schritt des Spritzgießens einer Vorform, anschließend einen Schritt des Blasens der Vorform aufweist, **dadurch gekennzeichnet, dass** der Reckgrad des Materials während des Schrittes des Blasens wenigstens gleich 12 ist.

10. Verfahren nach Anspruch 9, **dadurch gekennzeichnet, dass** der Reckgrad bei dem Schritt des Blasens etwa 15 ist.

11. Werkzeug zum Herstellen einer Kunststoffflasche, **dadurch gekennzeichnet, dass** der Boden des Werkzeuges eine Form aufweist, die zu der des Bodens der Flasche gemäß wenigstens einem der Ansprüche 2 bis 8 komplementär ist.

12. Werkzeug nach Anspruch 11, **dadurch gekennzeichnet, dass** dessen Boden aus einem sehr gut wärmeleitenden Material ausgeführt ist.
